# EUROPÄISCHE PATENTSCHRIFT

(11) **EP 3 544 317 B1**
(45) Veröffentlichungstag und Bekanntmachung des Hinweises auf die Patenterteilung: **30.10.2024**
(21) Anmeldenummer: 18163360.3
(22) Anmeldetag: 22.03.2018
(51) Int. Cl.: H04R 19/01, H04R 19/04

(54) **KONDENSATORMIKROFON MIT KERAMIKRING**
CONDENSER MICROPHONE WITH RING MADE OF CERAMIC
MICROPHONE À CONDENSATEUR AVEC UN ANNEAU DE CÉRAMIQUE

(43) Veröffentlichungstag der Anmeldung: 25.09.2019
(73) Patentinhaber: Austrian Audio GmbH, 1230 Wien (AT)
(72) Erfinder: Rapitsch, Dieter, 2751 Wr. Neustadt (AT); Frank, Christoph, 1020 Wien (AT); Balac, Mathias, 1170 Wien (AT)
(74) Vertreter: Patentanwälte Barger, Piso & Partner

(56) Entgegenhaltungen:
- JP-A- 2001 268 695
- JP-A- S58 151 799
- US-A1- 2013 044 899
- GRIESE H J: "SELF-CALIBRATING CONDENSER MICROPHONE WITH INTEGRAL RF CIRCUITRY FOR ACOUSTICAL MEASUREMENTS", JOURNAL OF THE AUDIO ENGINEERING SOCIETY, AUDIO ENGINEERING SOCIETY, NEW YORK, NY, US, vol. 14, no. 1, 1 January 1966 (1966-01-01), pages 47 - 49, XP000796375, ISSN: 1549-4950

## Beschreibung

Die Erfindung betrifft ein Kondensator-Mikrofon entsprechend dem Oberbegriff des Anspruches 1.

Derartige Mikrofone können entweder sogenannte "echte" Kondensator-Mikrofone sein, bei denen die Polarisationsspannung extern aufgebracht wird, oder sogenannte Elektret-Mikrofone, die im Zuge des Herstellungsverfahrens permanent geladene Membranen aufweisen. Weiters betrifft die Erfindung sowohl Kapseln bzw. Mikrofone mit einer Membran als auch mit zwei Membranen.

An die im Folgenden summarisch als "Kondensator-Mikrofon" bezeichneten Mikrofone verwendeten Materialien werden extreme Anforderungen gestellt, insbesondere im Hinblick auf ihre elektrische Leitfähigkeit, aber auch im Hinblick auf ihre mechanischen Eigenschaften. Die elektrisch leitfähigen Elemente bestehen üblicherweise aus Messing, das in vielen Fällen zumindest an den entscheidenden Teilen der Oberfläche mit Gold beschichtet ist und einen Elastizitätsmodul von etwa 100 GPa aufweist, die Dichte des Materials liegt rund um 8.000 kg/m³ und ist somit sehr hoch.

Als isolierendes Material wird zumeist Polyoxymethylen (POM) verwendet, dessen Elastizitätsmodul kleiner als 3 GPa ist und dessen Dichte bei nur etwa 1,4 kg/m³ liegt. Der elektrische Widerstand liegt bei 10¹³ Ω m. POM absorbiert Wasser zu einem relativ geringem Ausmaß, etwa 0,2 Gew.-%, was aber dennoch zu einer Abnahme der isolierenden Eigenschaften führt.

Aus dem Stand der Technik sind unterschiedliche Ausführungen für Kondensatormikrofone bekannt. Die US 2013/044899 offenbart ein spezielles, doppeltes Kondensator-Mikrofon, bei dem das Diaphragma auf den tension ring aus keramischen Material aufgeklebt ist. Gleichzeitig hat dieser tension ring die Aufgabe der elektrischen Kontaktierung der Membran.

Die JP 2001 268695 A zeigt ein typisches auf dem Markt befindliches miniatur ECM mit einem die Elektrode haltenden metallischen Deckel (üblicherweise Aluminium), welcher über das Fußteil des ECM's gebördelt wird.

Als allgemeiner Hintergrund der Erfindung kommt weiters die JPS58151799 in Betracht, bei der eine Membran nicht nur entlang Ihrer äußeren Peripherie, sondern auch entlang eines zentral gelegenen Kreises gegenüber der Elektrode fixiert wird.

Es gibt nun Anwendungsfälle, in denen die Verwendung eines hervorragend isolierenden und dennoch mechanisch sehr steifen Materials nützlich wäre.

Es ist Ziel und Aufgabe der Erfindung ein solches Material anzugeben.

Erfindungsgemäß wird für ein solches Material ein keramisches Material, insbesondere Zirconiumoxid (ZrO₂) vorgesehen. Zirconiumoxid ist steifer als Messing mit einem Elastizitätsmodul von etwa 200 GPa und fast so gut isolierend wie POM mit einem Widerstand von zumindest 10¹¹ m und weist darüber hinaus den Vorteil auf, keine Feuchtigkeit zu absorbieren.

Da die Dichte des Zirconiumoxids bei 6.000 kg/m³ liegt, ist es sehr dicht und der entsprechende Bauteil entsprechend schwer, was den Vorteil hat, dass mit diesem Ring steifere Gummimaterialien als mechanische Isolierung für Körperschall-Isolierung als im Stand der Technik verwendet werden können; diese steiferen Gummimaterialien haben höhere Shore-Härten und sind deutlich haltbarer als die im Stand der Technik verwendbaren Materialien.

Die Erfindung wird im Folgenden anhand der Zeichnung näher erläutert. Darin zeigt
die Fig. 1 einen rein schematischen Schnitt durch die wesentlichsten Bauteile eines Kondensator-Mikrofons, nämlich Elektrode und Membrane,
die Fig. 2 einen entsprechenden Schnitt durch ein Kondensator-Mikrofon mit zwei Elektroden und Membrane,
die Fig. 3 eine Draufsicht in Richtung des Pfeiles III der Fig. 2.,
die Fig. 4 eine Variante der Fig. 1 und
die Figs. 5 und 6 eine Variante der Figs. 2 und 3.

Die Fig. 1 zeigt in einem schematischen Axialschnitt ein beispielhaftes, nicht unter den Umfang der Ansprüche fallendes Mikrofon:
Ein Membranring 2 spannt eine Membrane 1 mittels eines isolierenden Distanzringes 3 und eines ringförmigen Isolators 7 im Abstand über eine scheibenförmige Elektrode 5. Diese Elektrode 5 weist Öffnungen 6 auf, die den Zwischenraum zwischen der Elektrode und der Membrane mit dem Raum auf der anderen Seite der Elektrode verbinden. Dort ist eine sogenannte akustische Reibung 8, beispielsweise ein Gespinst oder ein Schaumstoff, vorgesehen, die zur Abstimmung des Mikrofons dient. All dies ist Stand der Technik und bedarf keiner weiteren Erläuterung.

Der Membranring 2 und/oder der ringförmige Isolator 7 bestehen aus keramischem Material. Sie werden mittels Schrauben 4, gegebenenfalls aus keramischem Material, miteinander verbunden und spannen so die Membrane 1 ein.

Die **Fig. 2** zeigt die Situation im Falle eines Mikrofons mit zwei Membranen. Prinzipiell besteht ein solches Mikrofon aus zwei Mikrofonen mit jeweils einer Membran 1, die Elektrode - zu - Elektrode gewandt miteinander verbunden sind. Die Elektroden befinden sich dabei in knappem Abstand voneinander. Dieser Abstand bestimmt sich durch die Rolle der akustischen Reibung, die dabei der so gebildete scheibenförmige Hohlraum oder Schlitz 8` zwischen den einander zugewandten Stirnflächen der beiden Elektroden 5 übernimmt.

Im dargestellten Beispiel sind die beiden Mikrofonteile auf nicht gezeigte Weise (zB durch das Gehäuse bzw. die Kapsel und/oder die weiteren Bauteile) miteinander passend verbunden bzw. werden in dieser Lage gehalten, gegebenenfalls mit einem nicht gezeigten Zwischenring. Es ist selbstverständlich möglich, die beiden Bauteile mittels zumindest eines Abstandhalters und Durchgangsschrauben statt/zusätzlich zu den Schrauben 4 zu verbinden, um ihre Handhabung und Montage zu erleichtern. Auch ist es möglich, beide Elektroden mit einem ringförmigen Isolator zu halten oder die dargestellte Konfiguration in der Kapsel nach dem, gegebenenfalls sukzessiven, Einbringen durch Festklemmen sicherzustellen. In Kenntnis der Erfindung ist es dem Fachmann ein leichtes, hier für die einzelnen Anwendungsgebiete die passenden Ausführungsformen zu wählen.

Die **Fig. 3** zeigt eine Draufsicht in Richtung des Pfeiles III der Fig. 2, der keramische Membranring 2, die Schrauben 4 und die Membrane 1 sind gut zu erkennen.

Die **Fig. 4** ist ein Ausführungsbeispiel der Erfindung und zeigt, rein schematisch, eine Variante der Fig. 1 mit einem Haltering 9 aus keramischem Material und einer isolierenden Scheibe 7, die einerseits gemeinsam mit dem Haltering 9 die Elektrode und die Membrane 1 samt ihren Ringen hält, andererseits eine akustische Reibung 8, dargestellt als durchlässiges Material, fixiert.

Analog zeigen die Figs. 5 und 6 eine Doppelausführung ähnlich der der Figs. 2 und 3, wiederum mit einem keramischen Haltering 9. Hier ist aber statt der Schlitzreibung 8` eine als Gespinst oder ähnliches ausgebildete akustische Reibung 8 vorgesehen, das kann frei kombiniert bzw. ausgetauscht werden.

Allgemein soll noch darauf hingewiesen werden, dass der Isolator 7 nur allgemein ringförmig sein muss, in dem Sinn, dass er die Elektrode 5 an deren Umfang umgibt und hält und in dem Sinn, dass er mit dem Membranring 2 zusammenwirkt, um die Membrane 1 zu halten. Sonst kann er an die jeweilige Einbausituation angepasst sein und entsprechende Vorsprünge, Schultern, Nasen, Einkerbungen, etc. aufweisen.

Die Erfindung kann verschiedentlich abgewandelt werden. So können auch die Schrauben 4 aus keramischem Material bestehen, sie können mit Senkköpfen ausgebildet sein, die gänzlich in Ausnehmungen im jeweiligen Ring eintauchen, und dergleichen mehr.

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei einer Waffe die Mündung des Laufes "vorne" ist, dass der Verschluss bzw. Schlitten durch die Explosionsgase nach "hinten" bewegt wird, etc..

Es soll noch darauf hingewiesen werden, dass in der Beschreibung und den Ansprüchen Angaben wie "unterer Bereich" eines Gehänges, Reaktors, Filters, Bauwerks, oder einer Vorrichtung oder, ganz allgemein, eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe (Breite - Länge) meint. All diese Angaben haben ihre landläufige Bedeutung, angewandt auf die bestimmungsgemäße Position des betrachteten Gegenstandes.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" ist das Wort "ein" nicht als Zahlwort, sondern als Fürwort anzusehen, wenn nicht aus dem Zusammenhang etwas anderes hervorgeht.

### Bezugszeichenliste:

| | | | |
|---|---|---|---|
| 01 | Membrane | 06 | Löcher |
| 02 | Membranring | 07 | Isolator |
| 03 | Distanzring | 08 | Akustische Reibung |
| 04 | Schraube(n) | 08' | a. Reibung als Schlitz |
| 05 | Elektrode | 09 | Haltering |

## Patentansprüche

1. Kondensatormikrofon mit zumindest einer Membrane (1), zumindest einer der Membrane (1) zugeordneten Elektrode (5), zumindest einem an der Elektrode (5) aufliegenden ringförmigen Isolator (7), der die Elektrode (5) hält, mit zumindest einem auf der Membrane (1) aufliegenden und diese haltenden Membranring (2), zumindest einem Distanzring (3), der die Elektrode (5) von der Membrane(1) distanziert und einem die genannten Bauteile haltenden Haltering (9), der auf dem Membranring (2) aufliegt, wobei der Membranring (2) und/oder der ringförmige Isolator (7) gegebenenfalls aus keramischem Material besteht/bestehen **dadurch gekennzeichnet, dass** der Haltering (9) aus keramischem Material besteht.

2. Kondensatormikrofon nach Anspruch 1, **dadurch gekennzeichnet, dass** der Membranring (2) und der ringförmige Isolator (7) mittels Schrauben (4) verschraubt sind, und dass die Schrauben (4) aus keramischem Material bestehen.

3. Kondensatormikrofon nach einem der Ansprüche 1 oder 2, **dadurch gekennzeichnet, dass** es zwei Elektroden (5) aufweist, die einander mit ihren Stirnflächen gegenüberstehen, und dass die ihnen zugeordneten ringförmigen Isolatoren (7) miteinander mittels zumindest eines Abstandhalters und mit Durchgangsschrauben statt/zusätzlich zu den Schrauben (4) verbunden sind.

4. Kondensatormikrofon nach einem der Ansprüche 1 bis 3, **dadurch gekennzeichnet, dass** es zwei Elektroden (5) aufweist, die einander mit ihren Stirnflächen gegenüberstehen, und dass beide Elektroden (5) von einem gemeinsamen ringförmigen Isolator (7) gehalten werden.

5. Kondensatormikrofon nach einem der Ansprüche 1 bis 3, **dadurch gekennzeichnet, dass** es zwei Elektroden (5) aufweist, die einander mit ihren Stirnflächen gegenüberstehen, und dass beide Elektroden (5) von einem gemeinsamen keramischen Haltering (9) gehalten werden.

6. Kondensatormikrofon nach einem der voranstehenden Ansprüche, **dadurch gekennzeichnet, dass** das keramische Material Zirconiumoxid ist.

## Claims

1. A condenser microphone comprising at least one membrane (1), at least one electrode (5) associated with the membrane (1), at least one ring-shaped insulator (7) in contact with the electrode (5) and holding the electrode (5), at least one diaphragm ring (2) in contact with and holding the membrane (1), at least one spacer ring ( 3) which holds the electrode (5) at a distance from the diaphragm (1), and a retaining ring (9) which holds the said components and rests on the diaphragm ring (2), the diaphragm ring (2) and/or the annular insulator (7) optionally being made of ceramic material, **characterized in that** the retaining ring (9) is made of ceramic material.

2. A condenser microphone according to claim 1, **characterised in that** the diaphragm ring (2) and the annular insulator (7) are screwed together by means of screws (4), and **in that** the screws (4) are made of ceramic material.

3. A condenser microphone according to one of claims 1 or 2, **characterised in that** it comprises two electrodes (5) which face one another with their end faces, and **in that** the annular insulators (7) associated with them are connected to one another by means of at least one spacer and by means of through-bolts instead of/in addition to the bolts (4).

4. A condenser microphone according to any one of claims 1 to 3, **characterised in that** it comprises two electrodes (5) having their end faces facing each other, and **in that** both electrodes (5) are held by a common annular insulator (7).

5. A condenser microphone according to any one of claims 1 to 3, **characterised in that** it comprises two electrodes (5) having their end faces facing each other, and **in that** both electrodes (5) are held by a common ceramic holding ring (9).

6. A condenser microphone according to any of the preceding claims, **characterised in that** the ceramic material is zirconium oxide.

## Revendications

1. Microphone à condensateur comprenant au moins une membrane (1), au moins une électrode (5) associée à la membrane (1), au moins un isolateur (7) annulaire qui est appliqué sur l'électrode (5) et maintien l'électrode (5), comprenant au moins une bague à membrane (2) appliquée sur la membrane (3) et maintenant celle-ci, au moins une bague d'espacement (3) qui écarte l'électrode (5) de la membrane (1), et une bague de support (9) qui porte les composants cités et est appliquée sur la bague à membrane (2), la bague à membrane (2) et/ou l'isolateur (7) annulaire étant constitué(s) le cas échéant d'un matériau céramique, **caractérisé en ce que** la bague de support (9) est en matériau céramique.

2. Microphone à condensateur selon la revendication 1, **caractérisé en ce que** la bague à membrane (2) et l'isolateur (7) annulaire sont vissés à l'aide de vis (4), et **en ce que** les vis (4) sont constituées d'un matériau céramique.

3. Microphone à condensateur selon une des revendications 1 ou 2, **caractérisé en ce qu'**il présente deux électrodes (5) qui sont situées en vis-à-vis l'une de l'autre avec leurs faces frontales, et **en ce que** les isolateurs (7) annulaires qui leur sont associés sont reliés l'un à l'autre à l'aide d'au moins un élément d'espacement et avec des boulons traversants à la place/en plus des vis (4).

4. Microphone à condensateur selon une des revendications 1 à 3, **caractérisé en ce qu'**il présente deux électrodes (5) qui sont situées en vis-à-vis l'une de l'autre avec leurs faces frontales, et **en ce que** les deux électrodes (5) sont tenues par un isolateur (7) annulaire commun.

5. Microphone à condensateur selon une des revendications 1 à 3, **caractérisé en ce qu'**il présente deux électrodes (5) qui sont situées en vis-à-vis l'une de l'autre avec leurs faces frontales, et **en ce que** les deux électrodes (5) sont tenues par une bague de support (9) céramique commune.

6. Microphone à condensateur selon une des revendications précédentes, **caractérisé en ce que** le matériau céramique est de l'oxyde de zirconium.
